# EUROPÄISCHE PATENTSCHRIFT

(11) **EP 0 133 885 B1**
(45) Veröffentlichungstag und Bekanntmachung des Hinweises auf die Patenterteilung: **03.12.1986**
(21) Anmeldenummer: 84106904.0
(22) Anmeldetag: 16.06.1984
(51) Int. Cl.: H01F 41/02, H01F 7/16

(54) **Verfahren zur Herstellung des Magnetkörpers eines Hubmagneten**
Method of manufacturing the magnetic core of a solenoid-actuated device
Procédé pour la fabrication du corps magnétique d'un actionneur à électro-aimant

(30) Priorität: 02.07.1983 DE 3323886
(43) Veröffentlichungstag der Anmeldung: 13.03.1985
(73) Patentinhaber: Binder Magnete GmbH, 78048 Villingen-Schwenningen (DE)
(72) Erfinder: Graf, Horst, D-7737 Bad Dürrheim 6 (DE)
(74) Vertreter: Patentanwälte Westphal, Buchner, Mussgnug Neunert, Göhring

## Beschreibung

Die Erfindung betrifft ein Verfahren zum Herstellen des Magnetkörpers eines Hubmagneten gemäß dem Oberbegriff des Patentanspruchs 1.

Der Magnetkörper eines Magneten besteht aus einem Gehäuse und einem koaxial in dem Gehäuse angeordneten Anker-Führungsrohr. Die Magnetspule sitzt koaxial auf dem Führungsrohr und wird von dem Gehäuse umschlossen. Das Gehäuse und das Führungsrohr bestehen aus einem das von der Magnetspule erzeugte Magnetfeld führenden magnetisierbaren Werkstoff. Das Führungsrohr weist eine nicht magnetisierbare Trennfuge auf, die durch den Anker magnetisch überbrückt wird. Die Form der Trennfuge und der Endstirnfläche des Ankers bestimmen die Kennlinie des Hubmagneten.

Nach einem bekannten Verfahren wird der Magnetkörper eines Hubmagneten in der Weise hergestellt, daß in das zunächst als blockförmiger Rohling vorliegende Gehäuse eine Sackbohrung eingebracht wird, deren Durchmesser dem Außendurchmesser der Magnetspule entspricht. Die Tiefe der Sackbohrung reicht bis zu dem axial hinteren Ende der Magnetspule. Zentrisch wird diese Sackbohrung mit dem geringeren Außendurchmesser des Führungsrohres verlängert. Das Führungsrohr mit der nicht magnetisierbaren Trennfuge wird separat hergestellt und in diese zentrische Bohrung eingesetzt.

Die separate Herstellung des Führungsrohres mit der Trennfuge ist technisch aufwendig. Weiter bedeutet das Einsetzen des Führungsrohres in das Gehäuse einen zusätzlichen Montageaufwand. Außerdem ist es notwendig, für eine Abdichtung zwischen dem Führungsrohr und dem Gehäuse zu sorgen.

Der Erfindung liegt die Aufgabe zugrunde, ein Verfahren zum Herstellen des Magnetkörpers eines Hubmagneten zu schaffen, das technisch einfacher ist und den Montageaufwand verringert. Diese Aufgabe wird bei einem Verfahren der eingangs genannten Gattung erfindungsgemäß gelöst durch die Merkmale des kennzeichnenden Teils des Patentanspruchs 1.

Vorteilhafte Ausführungsformen der Erfindung sind in den Unteransprüchen angegeben.

Bei dem erfindungsgemäßen Verfahren wird das Führungsrohr zumindest mit seinem axial hinter der Trennfuge liegenden Teil einstückig mit dem Gehäuse hergestellt. Dadurch entfällt der Montageschritt des Einsetzens des Führungsrohres in das Gehäuse. Weiter entfällt die Bearbeitung der zentrischen Bohrung des Gehäuses für das Einsetzes des Führungsrohres und die Bearbeitung des Außenumfangs des Führungsrohres für das exakte Einpassen in diese Bohrung. Schließlich macht die einstückige Ausbildung des Führungsrohres mit dem Gehäuse sämtliche Dichtungsmaßnahmen zwischen Führungsrohr und Gehäuse überflüssig.

Außerdem ist die Herstellung des Führungsrohres mit der nicht magnetisierbaren Trennfuge außerordentlich vereinfacht. Der Ring aus dem nicht magnetisierbaren Material und das Rohrstück werden in die zunächst hergestellte Sackbohrung eingesetzt, wobei keine Feinbearbeitung der Innen- und Außenflächen dieser Teile notwendig sind. Der Ring wird an seinen beiden axialen Stirnflächen mit dem Gehäuse bzw. dem Rohrstück verlötet, was vorzugsweise in einem einzigen einfachen Arbeitsgang durch Erhitzen des Rohlings des Gehäuses bewirkt werden kann. Anschließend wird in einem einzigen Arbeitsgang der Innendurchmesser des Rohrstückes und der Innendurchmesser des Ringes auf den erforderlichen Innendurchmesser des Führungsrohres erweitert und gleichzeitig die Bohrung auf die erforderliche axiale Länge des Führungsrohres verlängert.

Zur Aufnahme der Magnetspule wird ein Ringraum hergestellt, dessen Innendurchmesser dem Außendurchmesser des Führungsrohres entspricht und vorzugsweise etwas kleiner ist als der ursprüngliche Außendurchmesser des Rohrstückes und des nicht magnetisierbaren Ringes. Die axiale Tiefe des Ringraumes entspricht der aufzunehmende Magnetspule. Bei der Herstellung des Ringraumes vorzugsweise mittels eines Tieflochbohrers wird somit gleichzeitig die Bearbeitung des Außenumfanges des Rohrstückes und des nicht magnetisierbaren Ringes und die Herstellung des einstückig mit dem Gehäuse zusammenhängenden axial hinteren Teiles des Führungsrohres durchgeführt.

Vorteilhafterweise kann das Aufbohren des Rohrstückes und die Verlängerung der zentrischen Bohrung zusammen mit der Herstellung des Ringraumes in einem Arbeitsgang mit einem entsprechend ausgebildeten Werkzeug erfolgen.

Im folgenden wird die Erfindung anhand eines in der Zeichnung dargestellten Ausführungsbeispiels näher erläutert. Es zeigen :
Figur 1 im Axialschnitt und in Stirnansicht die für das Verfahren benötigten Rohteile und
Figur 2 im Axialschnitt und in Stirnansicht den fertigen Magnetkörper.

Ein Gehäuse 1 des Magnetkörpers liegt zunächst als blockförmiger Rohling mit quadratischem Querschnitt vor. In diesen Rohling des Gehäuses 1 wird, wie Fig. 1 zeigt, zunächst eine axiale Sackbohrung 4 in eine Stirnfläche gebohrt. Die axiale Tiefe dieser Sackbohrung 4 entspricht der Lage der nicht magnetisierbaren Trennfuge des fertigen Magnetkörpers. Der Außendurchmesser der Sackbohrung 4 ist etwas größer als der Außendurchmesser des Führungsrohres des fertigen Magnetkörpers.

In die Sackbohrung 4 wird zunächst ein Ring 2 aus einem nicht magnetisierbaren Werkstoff eingesetzt, der im wesentlichen die Form der Trennfuge des fertigen Anker-Führungsrohres aufweist ; d. h. seine axial vordere Stirnfläche erweitert sich konisch nach vorne. Axial anschließend an den Ring 2 wird ein Rohrstück 3 aus dem magnetisierbaren Werkstoff des Gehäuses 1 in die Sackbohrung 4 eingesetzt. Die hintere Stirnfläche des Rohstückes 3 ist konisch ausgebildet, so daß sie dicht an der rückwärtigen Stirnfläche des Ringes 2 anstößt.

Die Außendurchmesser des Ringes 2 und des Rohrstückes 3 entsprechen dem Durchmesser der Sackbohrung 4. Der Außendurchmesser des Rohrstückes 3 kann insbesondere so gewählt sein, daß das Rohrstück 3 im Preßsitz in der Sackbohrung 4 sitzt und somit auch den Ring 2 am Grund der Sackbohrung 4 und an der konischen Stirnfläche des Rohrstückes anliegend axial festhält.

Der Innendurchmesser des Ringes 2 und vorzugsweise auch der Innendurchmesser des Rohrstückes 3 sind kleiner als der Innendurchmesser des fertigen Führungsrohres.

Es wird nun Lötmaterial innen an die Stoßfuge des Ringes 2 mit dem Grund der Sackbohrung 4 einerseits und mit dem Rohrstück 3 andererseits gebracht. Das gesamte Gehäuse 1 wird dann auf die Fließtemperatur des Lötmaterials erhitzt, so daß das Lötmaterial in die Stoßfugen zwischen dem Ring 2 und dem Gehäuse 1 bzw. dem Rohrstück 3 einfließt und diese Fugen verlötet.

In einem anschließenden Arbeitsgang wird der Innendurchmesser des Ringes 2 und ggf. der Innendurchmesser des Rohrstückes 3 auf den Innendurchmesser des fertigen Führungsrohres erweitert und diese Bohrung über den Grund der Sackbohrung 4 axial nach hinten verlängert, bis die erforderliche axiale Tiefe des fertigen Führungsrohres erreicht ist, wie Fig. 2 zeigt. Koaxial zu dieser zentrischen Bohrung wird in dem Gehäuse 1 ein zylindrischer Ringraum 6 erzeugt, der bis zu einer axiale Tiefe führt, die dem axial hinteren Ende der aufzunehmenden Magnetspule entspricht. Der Innendurchmesser des Ringraumes 6 entspricht dem Außendurchmesser des fertigen Führungsrohres und ist etwas kleiner als der ursprüngliche Außenumfang des Rohrstückes 3 und des Ringes 2. Der Ringraum 6 wird vorzugsweise mittels eines Tieflochbohrers erzeugt. Eine weitere Rationalisierung des Herstellungsverfahrens ergibt sich dadurch, daß die zentrische Bohrung des Führungsrohres und der Ringraum 6 gemeinsam mit einem einzigen Werkzeug hergestellt werden, das aus einem zentrischen Bohrer und einem diesen koaxial umgebenden Tieflochbohrer besteht.

Der fertige Magnetkörper ist in Fig. 2 dargestellt. Zwischen der zentrischen Bohrung und dem Ringraum 6 wird das Anker-Führungsrohr gebildet. Dieses besteht aus einem axial hinteren Abschnitt 7, der einstückig mit dem Gehäuse 1 ausgebildet ist, aus der anschließenden durch den Ring 2 gebildeten nicht magnetisierbaren Trennfuge und aus einem durch das Rohrstück 3 gebildeten anschließenden vorderen axialen Abschnitt. Der Ringraum 6, in welchen die Magnetspule eingesetzt wird, wird an einer Seitenfläche des Gehäuses 1 mit einem axial verlaufenden Durchbruch 8 versehen, durch den die elektrischen Anschlüsse der Magnetspule geführt werden. Nach dem Einsetzen der Magnetspule in den Ringraum 6 und des Ankers in das Führungsrohr, wird auf das axial vordere Ende in bekannter Weise ein Deckel zum magnetisch leitenden Abschluß des Gehäuses 1 gesetzt, der mit einem Anschlag für den Anker in das Führungsrohr hineinragt.

## Patentansprüche

1. Verfahren zum Herstellen des Magnetkörpers eines Hubmagneten, bestehend aus einem die Magnetspule aufnehmenden Gehäuse aus einem magnetisierbaren Werkstoff und aus einem koaxial in dem Gehäuse angeordneten Anker-Führungsrohr aus einem magnetisierbaren Werkstoff, wobei das Führungsrohr eine Trennfuge aus einem nicht magnetisierbaren Werkstoff aufweist, gekennzeichnet durch die folgenden Verfahrensschritte :
a) in einer Stirnfläche des zunächst als blockförmiger Rohling vorliegenden Gehäuses wird eine axiale Sackbohrung mit einer der Trennfugenlage entsprechenden Tiefe erzeugt, deren Innendurchmesser mindestens gleich dem Außendurchmesser des Führungsrohres ist ;
b) in die Sackbohrung werden ein nicht magnetisierbarer Ring in der Form der Trennfuge und axial anschließend ein Rohrstück aus einem magnetisierbaren Werkstoff eingesetzt, wobei der Außendurchmesser des Ringes und des Rohrstückes im wesentlichen gleich dem Innendurchmesser der Sackbohrung und der Innendurchmesser des Ringes und des Rohrstückes gleich dem Innendurchmesser des Führungsrohres oder vorzugsweise kleiner als dieser ist ;
c) der Ring wird an seiner einen axialen Stirnfläche mit dem Grund der Sackbohrung und an seiner anderen axialen Stirnfläche mit dem Rohrstück verlötet;
d) die Sackbohrung wird mit dem Innendurchmesser des Führungsrohres auf dessen axiale Länge verlängert, wobei ggf. die Innendurchmesser des Rohrstückes und des Ringes auf dem Innendurchmesser des Führungsrohres erweitert werden ;
e) in der Stirnfläche des Gehäuses, auf welcher die Anker-Führungsrohrbohrung sichtbar ist, wird ein zur Sackbohrung koaxialer Ringraum für die Aufnahme der Magnetspule erzeugt, dessen innerer Durchmesser gleich dem Außendurchmesser des Führungsrohres ist und dessen Tiefe dem axialen hinteren Ende der Magnetspule entspricht.

2. Verfahren nach Anspruch 1, dadurch gekennzeichnet, daß zum Verlöten der Stirnflächen des Ringes das Gehäuse insgesamt auf die Fließtemperatur des Lötmaterials erwärmt wird.

3. Verfahren nach Anspruch 1, dadurch gekennzeichnet, daß die Verlängerung der Sackbohrung, ggf. die Erweiterung der Innendurchmesser des Rohrstückes und des Ringes und die Erzeugung des Ringraumes in einem Arbeitsgang durchgeführt werden.

4. Verfahren nach Anspruch 1, dadurch gekennzeichnet, daß der Ringraum mittels eines Tieflochbohrers erzeugt wird.

5. Verfahren nach Anspruch 3 und 4, dadurch gekennzeichnet, daß zur Verlängerung der Sackbohrung und zur Erzeugung des Ringraumes ein Werkzeug verwendet wird, das aus einem zentrischen und einem diesen koaxial umschließenden Tieflochbohrer besteht.

6. Verfahren nach Anspruch 1, dadurch gekennzeichnet, daß das Rohrstück passend in die Sackbohrung eingesetzt wird.

## Claims

1. Process for the production of the magnet body of a lifting magnet, consisting of a housing which receives the magnet coil and which is constructed of a magnetizable material, and of an armature guide tube, which is disposed coaxially in the housing and which is constructed of a magnetizable material, the guide tube having a separating joint constructed of a non-magnetizable material, characterized by the following process steps :
a) in one end face of the housing, which is present in the first instance as a block-shaped blank, an axial blind bore is produced, which has a depth corresponding to the position of the separating joint and the internal diameter of which is at least equal to the external diameter of the guide tube ;
b) a non-magnetizable ring in the form of the separating joint and, subsequent thereto in an axial direction, a tube piece constructed of a magnetizable material, are inserted into the blind . bore, the external diameter of the ring and of the tube piece being substantially equal to the internal diameter of the blind bore, and the internal diameter of the ring and of the tube piece being equal to the internal diameter of the guide tube or preferably smaller than the latter ;
c) the ring is soldered at one of its axial end faces to the base of the blind bore and at its other axial end face to the tube piece ;
d) the blind bore is extended with the internal diameter of the guide tube to the axial length of the latter, the internal diameters of the tube piece and of the ring being enlarged, if appropriate, on the internal diameter of the guide tube ;
e) in the end face of the housing on which the armature guide tube bore is visible. an annular space to receive the magnet coil is produced, which annular space is coaxial with the blind bore and has an internal diameter equal to the external diameter of the guide tube and a depth corresponding to the axial rear end of the magnet coil.

2. Process according to Claim 1, characterized in that. for the soldering of the end faces of the ring. the housing is heated as a whole to the flow temperature of the soldering material.

3. Process according to Claim 1, characterized in that the extension of the blind bore, the expansion, where appropriate, of the internal diameters of the tube piece and of the ring, and the production of the annular space are carried out in one operation.

4. Process according to Claim 1, characterized in that the annular space is produced by means of a deep hole borer.

5. Process according to Claims 3 and 4, characterized in that, in order to extend the blind bore and to produce the annular space, a tool is employed, which consists of a central deep hole borer and a deep hole borer surrounding the latter coaxially.

6. Process according to Claim 1, characterized in that the tube piece is inserted with a fit into the blind bore.

## Revendications

1. Procédé pour réaliser le corps d'un aimant de levage, corps constitué d'un boîtier en un matériau magnétisable dans lequel est logée la bobine magnétique, et d'un tube de guidage de l'armature, co-axial à ce boîtier et constitué d'un matériau magnétisable, ce tube de guidage comportant un joint de séparation en un matériau non magnétisable, procédé caractérisé en ce qu'il comporte les étapes suivantes :
a) sur une face frontale du boîtier se présentant tout d'abord comme une ébauche en forme de bloc, est pratiqué un alésage borgne d'une profondeur correspondant à la position du joint de séparation, et dont le diamètre interne est au moins égal au diamètre externe du tube de guidage,
b) dans cet alésage borgne sont introduits axialement, un anneau sous forme de joint de séparation et ensuite un morceau de tube en un matériau magnétisable, le diamètre externe de cet anneau et de ce morceau de tube étant essentiellement égal au diamètre interne de l'alésage borgne, tandis que le diamètre interne de l'anneau et du morceau de tube est égal au diamètre interne du tube de guidage ou de préférence inférieur à celui-ci,
c) l'anneau est soudé, avec apport de soudure, par l'une de ses faces frontales avec le fond de l'alésage borgne et pour son autre face frontale avec le morceau de tube,
d) l'alésage borgne est prolongé, avec le diamètre interne du tube de guidage, sur la longueur axiale de celui-ci, les diamètres internes du morceau de tube et de l'anneau étant éventuellement agrandis au diamètre du tube de guidage,
e) sur la face frontale du boîtier, sur laquelle est visible l'alésage du tube de guidage de l'armature, est pratiqué un logement annulaire co-axial à l'alésage borgne et destiné à recevoir la bobine magnétique, le diamètre interne de ce logement étant égal au diamètre externe du tube de guidage, tandis que sa profondeur correspond à l'extrémité axiale arrière de la bobine magnétique.

2. Procédé selon la revendication 1. caractérisé en ce que pour la soudure des faces frontales de l'anneau, l'ensemble du boîtier est chauffé à la température de fusion de la soudure.

3. Procédé selon la revendication 1, caractérisé en ce que le prolongement de l'alésage borgne, éventuellement l'agrandissement du diamètre interne du morceau de tube et de l'anneau, ainsi que la réalisation du logement annulaire, sont obtenus en une seule opération.

4. Procédé selon la revendication 1, caractérisé en ce que le logement annulaire est réalisé au moyen d'une fraise en couronne.

5. Procédé selon la revendication 3 ou 4, caractérisé en ce que, pour la prolongation de l'alésage borgne et pour obtenir le logement annulaire, on utilise un outil constitué d'un foret central et d'une fraise en couronne entourant co-axialement ce foret.

6. Procédé selon la revendication 1, caractérisé en ce que le morceau de tube est mis en place de façon ajustée dans l'alésage borgne.
